# EUROPÄISCHE PATENTSCHRIFT

(11) **EP 0 892 030 B1**
(45) Veröffentlichungstag und Bekanntmachung des Hinweises auf die Patenterteilung: **11.09.2002**
(21) Anmeldenummer: 98890204.5
(22) Anmeldetag: 14.07.1998
(51) Int. Cl.: C10G 7/00

(54) **Vorrichtung zur kontinuierlichen destillativen Auftrennung von Rohöl**
Apparatus for the distillative separation of crude oil
Installation pour la séparation destillative d'huile brute

(30) Priorität: 18.07.1997 AT 122997
(43) Veröffentlichungstag der Anmeldung: 20.01.1999
(73) Patentinhaber: OMV Aktiengesellschaft, 1091 Wien (AT)
(72) Erfinder: Sipos, Georg, Dipl.-Ing. Dr., 1230 Wien (AT)
(74) Vertreter: Widtmann, Georg, Dipl.-Ing. Dr. techn.

(56) Entgegenhaltungen:
- EP-A- 0 569 796
- US-A- 3 567 628
- "APPLICATION OF GAS TURBINE EXHAUST HEAT RECOVERY TO AN EXISTING CRUDE PREHEAT TRAIN" RESEARCH DISCLOSURE, Nr. 320, 1. Dezember 1990, Seite 960 XP000163354
- BAJEK ET AL: "How boiling point monitors can increase profits" HYDROCARBON PROCESSING, Bd. 63, Nr. 3, - März 1999 Seiten 77-81, XP002104267 Houston
- PATENT ABSTRACTS OF JAPAN vol. 018, no. 569 (M-1695), 31. Oktober 1994 & JP 06 207530 A (MITSUBISHI HEAVY IND LTD), 26. Juli 1994
- KIRK-OTHMER: "Encyclopedia of Chemical Technology Bd. 20, S. 23-24", 1996, JOHN WILEY & SONS, NEW YORK

## Beschreibung

Die Erfindung hat eine Vorrichtung zur kontinuierlichen destillativen Auftrennung von Rohöl mit einem Destillationsturm zum Gegenstand.

Bei der destillativen Auftrennung von Rohöl ist die gleichmäßige Erwärmung desselben von besonders hoher Bedeutung. Einerseits muß dafür Sorge getragen werden, daß das Rohöl gleichmäßig erhitzt wird, wobei gleichzeitig die Verweilzeit in der Heizeinrichtung zur Erhitzung, beispielsweise von 20°C auf 360°C bis 400°C, besonders gering gehalten werden soll, um eine Zersetzung des rohen Erdöles zu verhindern. So sind Röhrenofen beispielsweise mit einer Wanderrostfeuerung, wenn feste Brennstoffe verwendet werden, oder Düsen für Öl oder Gas vorgesehen. Ein Rohrschlangensystem, durch das das Rohöl gepumpt wird, wird von den Heizgasen des Ofens erwärmt.

Um eine schonende Erhitzung des Erdöles durchzuführen, sind sogenannte Strahlungsöfen im Einsatz, bei welchen das Rohrsystem für das Rohöl in vom Brenner getrennten Kammern untergebracht ist, so kann beispielsweise das Rohöl im unteren Temperaturbereich langsam und im oberen Temperaturbereich rasch erhitzt werden, um ein Verkoken zu verringern.

Neben den Rohröfen sind auch stehende Zylinderöfen bekannt, bei welchen eine senkrechte zylinderförmige Brennkammer vorgesehen ist, die von kreisförmig angeordneten stehenden Rohren umgeben ist. Am Boden des Zylinderofens sind die Brenndüsen für eine Gasheizung angeordnet, wohingegen im oberen Bereich ein Strahlungskegel vorgesehen ist, der für eine gleichmäßige Wärmeübertragung von den Gasen auf die Rohrbündel Sorge trägt.

Neben der möglichst gleichmäßigen Übertragung der Wärme ist die besonders effiziente Nutzung derselben von besonderer Bedeutung. Erstellt man eine Energiebilanz in einem Erdölverarbeitungsbetrieb, so ist ein energetischer Verbrauch von ca. 5 % des zu verarbeitenden Roherdöles für die aufzuwendende Wärmeenergie einzusetzen. Demgemäß wird der Rückgewinnung und Verwertung von Abwärme ein besonders großes Augenmerk gewidmet. So wird die Abwärme von einzelnen Fraktionen dazu genutzt, ein Vorwärmen von Luft, beispielsweise für die Verbrennungsöfen oder auch Vorwärmen anderer Fraktionen, zu erreichen. Auch wird die Abwärme für die Dampferzeugung für den Eigenbedarf in der Raffinerie als auch Fernwärme eingesetzt.

Um den Verbrauch von Rohöl oder seinen Produkten für die Wärmezufuhr innerhalb einer Ölraffinerie zu verringern, wurden bereits unterschiedlichste Wärmequellen vorgeschlagen (13. World Petrol Congress Buenos Aires 1991, Proceedings V3, 297 bis 301). So wurde der allgemeine Vorschlag gemacht, die Wärme eines gasgekühlten Hochtemperaturkernreaktors, der nicht realisiert wurde, zu nutzen, Solarenergie, welche zu hohe Investitionskosten verursacht, einzusetzen und auch die Abwärme von Gasturbinen, die in kurzen Abständen für Servicearbeiten abgeschaltet werden müssen, zu nutzen.

Im 2244 Research Disclosure (1990), December, No. 320, Emsworth, GB wird eine Vorrichtung zum Vorerhitzen von Rohöl beschrieben, wobei der Rohölstrom zweigeteilt wird. Ein Strom wird über die Abgase einer Gasturbine und ein weiterer Strom in einem Abwärmewärmetauscher erhitzt. Es liegt hier eine besonders aufwendige Anlage vor, die damit besonders störanfällig sein kann.

Der vorliegenden Erfindung ist zum Ziel gesetzt, eine Vorrichtung mit geringem apparativem Aufwand zur kontinuierlichen destillativen Aufarbeitung von Rohöl zu schaffen, bei welcher das Rohöl besonders schonend kontinuierlich und gleichmäßig auch bei unterschiedlichem Wärmebedarf bis auf Temperaturen zwischen 350°C und 400°C erhitzt werden kann, wobei gleichzeitig elektrische Energie gewonnen und die Abwärme einer hochwertigen Nutzung zugeführt werden kann.

Dem Einsatz von Gasturbinen bei der destillativen Auftrennung von Rohöl steht entgegen, daß Gasturbinen in kurzfristigen mehrmonatigen Abständen Wartungsarbeiten erforderlich machen, wohingegen Vorrichtungen zur kontinuierlichen destillativen Auftrennung von Rohöl über Jahre hindurch kontinuierlich in Betrieb sein müssen, um die erforderliche Wirtschaftlichkeit zu sichern. Selbst geringe Änderungen bedingen einen aufwendigen Einstellvorgang, um die erwünschten Produktzusammensetzungen zu erhalten. Auch beim Einsatz eines neuen Rohöles in einem Destillationsturm ist es erforderlich, daß der Destillationsvorgang im Turm erneut eingestellt werden muß, wobei die Temperatur des eintretenden Rohöles, die Menge des Rückflusses im Destillationsturm und dgl. genau vorgegeben und geregelt werden. Während des Regelvorganges, welcher sich über vier bis sechs Stunden erstreckt, werden Produkte gewonnen, die einer erneuten Auftrennung zugeführt werden müssen, um den erforderlichen Qualitätsstandard sicherzustellen. Wird jedoch ein Destillationsturm frisch in Betrieb genommen, so liegt ein noch aufwendigerer Vorgang vor, welcher, wie z. B. bei Hochöfen, möglichst lange vermieden wird.

Die erfindungsgemäße Vorrichtung zur kontinuierlichen destillativen Auftrennung von Rohöl, das über eine Rohrleitung zumindest einem, insbesondere gasbeheizten, Ofen zuleitbar ist, welcher über eine Rohrleitung mittel- bzw. unmittelbar mit der Verdampfungszone eines Destillationsturmes mit Aufnahmeböden, insbesondere Glockenböden, verbunden ist, mit Strippern, welche mit zumindest zwei unterschiedlichen Aufnahmeböden und mit einem Wasserdampferzeuger und/oder -überhitzer verbunden sind und einem Kopfkühler, besteht im wesentlichen darin, daß zusätzlich eine Gasturbine, die mit einem Stromgenerator verbunden ist, mit einem Abgaswärmetauscher für das Rohöl vorgesehen ist, über welchen direkt und/oder indirekt das Rohöl erwärmbar ist, wobei der Abgaswärmetauscher und/oder ein weiterer Wärmetauscher mit dem Ofen in Serie geschaltet ist.

Dadurch, daß zusätzlich zur Gasturbine ein Ofen vorgesehen ist, kann bei Wartungsarbeiten an der Gasturbine die destillative Auftrennung des Rohöles weiterhin durchgeführt werden, wobei durch Steuerung der Heizleistung des Ofens der unterschiedliche Wärmebedarf abgedeckt und damit eine gleichmäßige Leistung der Gasturbine sichergestellt werden kann.

Ist der Abgaswärmetauscher und/oder weitere Wärmetauscher mit den/dem Ofen in Serie geschaltet, so kann eine einheitliche Temperatur des in den Destillationsturm eintretenden Rohöles ohne zusätzliche Einrichtungen, wie beispielsweise Mischeinrichtungen, in welchen das Rohöl aus dem Wärmetauscher bzw. dem Ofen gemischt werden, sichergestellt sein. Damit ist eine Einsparung an apparativem Aufwand bei gleichzeitiger Erhöhung der Verfahrenssicherheit gegeben.

Bei Nutzung des an sich hohen Abwärmepotentiales einer Gasturbine muß besonders darauf geachtet werden, daß der Strömungswiderstand der Abgase im Wärmetauscher gering ist, damit die elektrische Leistung der Gasturbine nicht abgesenkt wird, womit bei großem Strömungsquerschnitt relativ große Flächen vorliegen, entlang welchen der Wärmeaustausch durchgeführt wird. Neben diesen allgemeinen Bedingungen, welche aufwendige Wärmetauscher verursachen, ist es noch zusätzlich erforderlich, daß die Kapazität des Ofens so groß gehalten wird, daß derselbe ohne Zusatzheizung durch die Gasturbine das Rohöl auf die erwünschte Temperatur erhitzen kann. Anstelle von einem Ofen, um beispielsweise einen besseren Wirkungsgrad bei geringeren Heizleistungen zu erreichen, sind zwei oder mehrere Öfen vorzusehen. Diese Öfen können eine einheitliche Heizung, beispielsweise Gasheizung, aufweisen. Es sind jedoch auch andere Brennstoffe, wie Öle, Feststoffe, die auch in einem Wirbelschichtofen verbrannt werden können, denkbar.

Ist der Abgaswärmetauscher über Leitungen für ein Wärmeträgerfluid mit einem weiteren Wärmetauscher für das Rohöl verbunden, so kann für eine besonders schonende Erwärmung des Rohöles Sorge getragen werden, da Temperaturspitzen, wie sie in den Rauchgasen vorliegen, keinesfalls an das rohe Erdöl weitergegeben werden. Weiters kann dadurch erreicht werden, daß die Abwärme der Gasturbine nicht nur für die Erwärmung des Rohöles, sondern auch für weitere Aufgaben eingesetzt werden kann.

Ist der Gasturbine, bezogen auf die Abgase, eine Zusatzfeuerung mit Brennstoffeinleitung in die Abgase nachgeschaltet, so kann einerseits eine Nacherhitzung der Abgase erreicht werden und andererseits der noch in den Abgasen vorhandene Anteil von Sauerstoff verbrannt werden, womit eine höhere Sicherheit bei der Handhabung der Abgase, beispielsweise bei der direkten Erhitzung von Erdöl, erreicht werden kann.

Ist in Strömungsrichtung des Rohöles der Abgaswärmetauscher und/oder weitere Wärmetauscher vor zumindest einem Ofen angeordnet, so kann eine besonders schonende Erhitzung des Rohöles durchgeführt werden, da die Anhebung auf das erwünschte hohe Temperaturpotential im Ofen durchgeführt werden kann, welcher bezüglich der Strömungsgeschwindigkeiten der Wärmetauschermedien nicht den Beschränkungen, wie der Wärmetauscher der Gasturbine unterliegt. Weiters kann eine Verkokung des Rohöles verhindert bzw. besonders gering gehalten.

Ist zumindest ein Wasserwärmer und/oder Wasserdampferzeuger und/oder -überhitzer mit dem Ein- und Ausgang für das Wärmeträgerfluid des Abgasewärmetauschers über Leitungen verbunden, so kann die Abwärme aus der Gasturbine zur Erzeugung von Warmwasser oder Wasserdampf eingesetzt werden, wie beispielsweise für die Stripper erforderlich.

Ist ein Temperaturmeßfühler für das Rohöl vor dem Ofen, z. B. im Abgaswärmetauscher und/oder weiterem Wärmetauscher, vorgesehen, über welchen die Brennstoffzufuhr des Ofens und/oder der Zusatzfeuerung gesteuert bzw. geregelt ist, so kann auf besonders einfache Weise die Leistung der Gasturbine auf einer erwünschten Größe gehalten werden, da dem unterschiedlichen Wärmebedarf verschiedener Rohöle, der unterschiedlichen Viskosität und damit Strömungswiderstand und der unterschiedlichen Durchflußmenge nicht im Abgaswärmetauscher bzw. weiteren Wärmetauscher der Gasturbine Rechnung getragen werden muß, sondern diese zusätzliche Wärmezufuhr im Ofen bzw. Zusatzfeuerung einfach gesteuert bzw. geregelt werden kann.

Ist ein Temperaturmeßfühler für das den Ofen verlassende Rohöl vorgesehen, über welchen die Brennstoffzufuhr zum Ofen und/oder Zusatzfeuerung gesteuert und/oder geregelt ist, so kann eine Regelung bzw. Steuerung der Heizleistung des Ofens und/oder Zusatzfeuerung direkt über die Austrittstemperatur des Rohöles erfolgen.

Im folgenden wird die Erfindung anhand der Zeichnungen näher erläutert.

Es zeigen:
Fig. 1 ein Schema zur Erhitzung von Rohöl und
Fig. 2 eine schematische Darstellung eines Destillationsturmes mit Nebenaggregaten.

Die in Fig. 1 dargestellte mit einer Umdrehungszahl 3.000 bzw. 3.600 U/Min Gasturbine GT ist mechanisch mit dem Stromgenerator G gekoppelt. Die Gasturbine weist einen Verbrauch von 7.500 m³/h Erdgas auf. Sie ist eine aeroderiative Turbine, z. B. LM 2500+ General Electric oder DLE 2.500+ General Electric mit geringerer Stichoxidemission. Der Generator gibt 30.000 kW ab. Die aus der Gasturbine austretenden Gase mit einer Temperatur von 510°C treten in eine Zusatzfeuerung NB ein, in welcher der restliche Sauerstoffgehalt mit zusätzlich eingeleitetem Erdgas (Pfeil a) verbrannt wird. Die aus der Zusatzfeuerung austretenden Gase weisen eine Temperatur von 700°C auf. In dem Abgaswärmetauscher W₁ geben die Abgase ihre Wärme an ein Wärmeträgerfluid, u. zw. Diphyl (bis zu 350°C), ab. Das Wärmeträgerfluid in der Leitung w verbindet den Abgaswärmetauscher W₁ mit einem weiteren Wärmetauscher W₂. Im weiteren Wärmetauscher W₂ wird über die Leitung L₁ Rohöl mit 140°C eingeleitet und gelangt über die Leitung L₂ mit 250°C in den Gasofen 1, 2, in welchem es noch zusätzlich auf 370°C erhitzt wird. Der weitere Wärmetauscher W₂ und der Ofen 1, 2 sind in Serie geschalten. Die Leitung w kann auch noch zu einem Dampferzeuger D führen, in welchem Dampf für den Strippvorgang erzeugt wird. Zur Nutzung der Abwärme werden die Abgase aus dem Wärmetauscher W₁ in einen Wärmetauscher W₃ geleitet, in welchem Wasser für eine Fernheizung erhitzt wird. Die Abgase aus dem Gasofen 1, 2 werden über einen Wärmetauscher W₄ abgekühlt und die Wärme gelangt für Prozeßdampf innerhalb der Raffinerie zum Einsatz. Die Temperatur der Abgase wird über 100°C gehalten, so daß keine Kondensation im Kamin eintritt. Über die Leitung L₃ wird das auf 370°C erhitzte Rohöl dem Destillationsturm zugeführt.

In der Rohrleitung L₂, die den weiteren Wärmetauscher W₂ mit dem Ofen 1, 2 verbindet, ist ein Temperaturmeßfühler T₁ angeordnet, welcher den Durchfluß eines Ventiles V₁ für das Gas des Ofens 1, 2 aber auch die Brennstoffzufuhr, Pfeil a, zur Zusatzfeuerung NB regelt. In der Ausgangsleitung L₃ ist ein weiterer Temperaturmeßfühler T₂ angeordnet, welcher seinerseits zur Regelung und Steuerung der Durchflußmenge des Ventiles V₂ Sorge trägt, womit ebenfalls die dem Ofen zugeführte Gasmenge aber auch die Brennstoffzufuhr für die Zusatzfeuerung und damit Heizleistung geregelt und gesteuert werden kann.

Der Destillationsvorgang wird im folgenden anhand der Fig. 2 näher beschrieben.

Das Rohöl gelangt aus den Öfen 1 und 2 in der Leitung L₃ in die Stripperkolonne 3, in welche gemäß Pfeil X₁ Dampf eingeleitet wird. In die Stripperkolonne 3 gelangt weiters (Pfeil L) vom Sumpf des Destillationsturmes 4 ein Teil des Bodenproduktes. Das Rohöl, welches über die Leitung L₃ eingeleitet wird, wurde über die Abwärme aus der Gasturbine und den Öfen 1, 2 auf 370°C erhitzt. In der Stripperkolonne 3 wird das Rohöl von 5 bar auf 3 bar entspannt und wird sodann entlang der Leitung X₂ in die Verdampfungszone des Destillationsturmes 4 geleitet. In diesem tritt eine weitere Entspannung auf 1,5 bar ein. In dem Destillationsturm 4 sind 45 Glockenböden angeordnet. In den Strippern 5, 6 und 7 werden einerseits die aus dem Destillationsturm abgezogenen Produkte eingeleitet, mit Dampf über Leitungen D₁, D₂, D₃ beaufschlagt und somit die leichter flüchtigen Bestandteile ausgetrieben. Im Sumpf der Stripper wird das zu gewinnende Material abgezogen, wohingegen das Kopfprodukt der Kolonne erneut zugeführt wird. Der Dampf, welcher in den Strippern Verwendung findet, wurde mit der Abgaswärme der Gasturbine im Dampferzeuger D (Fig. 1) gewonnen. Das aus den Strippern abgezogene Endprodukt wird über Wärmetauscher W₅, W₆, W₇ abgekühlt und die so gewonnene Wärme wieder gewonnen. Der Destillationsturm 4 weist weiters einen Kopfkühler 8 auf.

## Patentansprüche

1. Vorrichtung zur kontinuierlichen destillativen Auftrennung von Rohöl, das über eine Rohrleitung (L₂) zumindest einem, insbesondere gasbeheizten, Ofen (1, 2) zuleitbar ist, welcher über eine Rohrleitung (L₃) mittel- bzw. unmittelbar mit der Verdampfungszone eines Destillationsturmes (4) mit Aufnahmeböden, insbesondere Glockenböden, verbunden ist, mit Strippern (5, 6, 7), welche mit zumindest zwei unterschiedlichen Aufnahmeböden und mit einem Wasserdampferzeuger und/oder -überhitzer (D) verbunden sind und einem Kopfkühler (8), **dadurch gekennzeichnet, daß** zusätzlich eine Gasturbine (GT), die mit einem Stromgenerator (G) verbunden ist, mit einem Abgaswärmetauscher (W₁) für das Rohöl vorgesehen ist, über welchen direkt und/oder indirekt das Rohöl erwärmbar ist, wobei der Abgaswärmetauscher (W₁) und/ oder ein weiterer Wärmetauscher (W₂) mit dem Ofen (1, 2) in Serie geschaltet ist.

2. Vorrichtung nach Anspruch 1, **dadurch gekennzeichnet, daß** der Abgaswärmetauscher (W₁) über Leitungen (w) für ein Wärmeträgerfluid mit einem weiteren Wärmetauscher (W₂) für das Rohöl verbunden ist.

3. Vorrichtung nach Anspruch 1 oder 2, **dadurch gekennzeichnet, daß** der Gasturbine (GT), bezogen auf die Abgase, eine Zusatzfeuerung (NB) mit Brennstoffeinleitung (a) in die Abgase nachgeschaltet ist.

4. Vorrichtung nach Anspruch 1, 2 oder 3, **dadurch gekennzeichnet, daß** in Strömungsrichtung des Rohöles der Abgaswärmetauscher (W₁) und/oder weitere Wärmetauscher (W₂) vor zumindest einem Ofen (1, 2) angeordnet ist.

5. Vorrichtung nach einem der Ansprüche 1 bis 4, **dadurch gekennzeichnet, daß** zumindest ein Wasserwärmer und/oder Wasserdampferzeuger und/oder -überhitzer (D) mit dem Einund Ausgang für das Wärmeträgerfluid des Abgaswärmetauschers (W₁) über Rohrleitungen (w) verbunden ist.

6. Vorrichtung nach einem der Ansprüche 1 bis 5, **dadurch gekennzeichnet, daß** ein Temperaturmeßfühler (T₁) für das Rohöl vor dem Ofen (1, 2) im Abgaswärmetauscher (W₁) und/oder weiteren Wärmetauscher (W₂) vorgesehen ist, über welchen die Brennstoffzufuhr zum Ofen (1, 2) und/oder zur Zusatzfeuerung (NB) gesteuert und/oder geregelt ist.

7. Vorrichtung nach einem der Ansprüche 1 bis 6, **dadurch gekennzeichnet, daß** ein Temperaturmeßfühler (T₂) für das den Ofen (1, 2) verlassende Rohöl vorgesehen ist, über welchen die Brennstoffzufuhr zum Ofen (1, 2) und/oder zur Zusatzfeuerung (NB) gesteuert und/oder geregelt ist.

## Claims

1. Device for continuous distillative fractionation of crude oil, which can be fed via a pipeline (L₂) to at least one, in particular gas-fired, furnace (1, 2), which is connected by means of a pipeline (L₃) indirectly or directly to the evaporation zone of a distillation tower (4) with draw-off trays, in particular bubble trays, with strippers (5, 6, 7), which are connected to at least two different draw-off trays and to a steam producer and/or superheater (D), and a top cooler (8), **characterised in that** in addition a gas turbine (GT), which is connected to a current generator (G), is provided with an exhaust gas heat exchanger (W₁) for the crude oil, by means of which the crude oil can be heated directly and/or indirectly, the exhaust gas heat exchanger (W₁) and/or a further heat exchanger (W₂) being connected in series with the furnace (1, 2).

2. Device according to claim 1, **characterised in that** the exhaust gas heat exchanger (W₁) is connected by means of lines (w) for a heat-conveying fluid to a further heat exchanger (W₂) for the crude oil.

3. Device according to claim 1 or 2, **characterised in that** an auxiliary burner (NB) with a fuel inlet (a) is connected into the exhaust system following the gas turbine (GT) in relation to the exhaust gases.

4. Device according to claim 1, 2 or 3, **characterised in that** the exhaust gas heat exchanger (W₁) and/or further heat exchanger (W₂) is arranged in front of at least one furnace (1, 2) in the direction of flow of the crude oil.

5. Device according to one of claims 1 to 4, **characterised in that** at least one water heater and/or steam generator and/or superheater (D) is connected to the inlet and outlet for the heat conveying fluid of the exhaust gas heat exchanger (W₁) by means of pipelines (w).

6. Device according to one of claims 1 to 5, **characterised in that** a temperature measuring sensor (T₁) is provided for the crude oil in front of the furnace (1, 2) in the exhaust gas heat exchanger (W₁) and/or further heat exchanger (W₂), by means of which the supply of fuel to the furnace (1, 2) and/or to the auxiliary burner (NB) is controlled and/or regulated.

7. Device according to one of claims 1 to 6, **characterised in that** a temperature measuring sensor (T₂) is provided for the crude oil leaving the furnace (1, 2), by means of which the supply of fuel to the furnace (1, 2) and/or to the auxiliary burner (NB) is controlled and/or regulated.

## Revendications

1. Dispositif pour la séparation par distillation continue d'huile brute, qui peut, par l'intermédiaire d'un conduit (L₂), être amenée à au moins un four (1, 2), en particulier chauffé au gaz, qui, par l'intermédiaire d'un conduit (L₃), est relié directement ou indirectement à la zone d'évaporation d'une tour de distillation (4) comportant des plateaux de réception, en particulier des plateaux à cloches, comprenant des stripeurs (5, 6, 7) qui sont reliés à au moins deux plateaux de réception différents et à un dispositif de production de vapeur d'eau et/ou surchauffeur (D), et un refroidisseur de tête (8), **caractérisé en ce qu'**en supplément une turbine à gaz (GT), qui est reliée à un générateur de courant (G), est prévue avec un échangeur de chaleur à gaz résiduaire (W₁) pour l'huile brute, par lequel l'huile brute peut être chauffée directement et/ou indirectement, l'échangeur de chaleur à gaz résiduaire (W₁) et/ou un autre échangeur de chaleur (W₂) étant montés en série avec le four (1, 2).

2. Dispositif suivant la revendication 1, **caractérisé en ce que** l'échangeur de chaleur à gaz résiduaire (W₁) est, par l'intermédiaire de conduits (w) pour un fluide caloporteur, relié à un autre échangeur de chaleur (W₂) pour l'huile brute.

3. Dispositif suivant l'une des revendications 1 et 2, **caractérisé en ce que**, concernant les gaz résiduaires, un chauffage additionnel (NB) avec une alimentation en combustible (a) dans les gaz résiduaires est monté en aval de la turbine à gaz (GT).

4. Dispositif suivant l'une des revendications 1, 2 et 3, **caractérisé en ce que**, dans le sens d'écoulement de l'huile brute, l'échangeur de chaleur à gaz résiduaire (W₁) et/ou l'autre échangeur de chaleur (W₂) est agencé en amont d'au moins un four (1, 2).

5. Dispositif suivant l'une des revendications 1 à 4, **caractérisé en ce qu'**au moins un dispositif de chauffage d'eau et/ou un générateur de vapeur d'eau et/ou un surchauffeur (D) est, par l'intermédiaire de conduits (w), relié à l'entrée et à la sortie du fluide caloporteur de l'échangeur à gaz résiduaire (W₁).

6. Dispositif suivant l'une des revendications 1 à 5, **caractérisé en ce qu'**un capteur thermométrique (T₁) est prévu pour l'huile brute en amont du four (1, 2) dans l'échangeur de chaleur à gaz résiduaire (W₁) et/ou l'autre échangeur de chaleur (W₂), capteur par lequel l'amenée du combustible au four (1, 2) et/ou au chauffage supplémentaire (NB) est commandée et/ou réglée.

7. Dispositif suivant l'une des revendications 1 à 6, **caractérisé en ce qu'**un capteur thermométrique (T₂) est prévu pour l'huile brute quittant le four (1, 2), capteur par lequel l'amenée de combustible au four (1, 2) et/ou au chauffage supplémentaire (NB) est commandée et/ou réglée.
